# EUROPÄISCHE PATENTSCHRIFT

(11) **EP 2 634 383 B1**
(45) Veröffentlichungstag und Bekanntmachung des Hinweises auf die Patenterteilung: **27.04.2016**
(21) Anmeldenummer: 13156878.4
(22) Anmeldetag: 27.02.2013
(51) Int. Cl.: F01K 3/00, F01K 23/10, F01K 25/10, F02C 6/16, F02C 6/18, F25J 1/00, F25J 1/02

(54) **Verfahren und Anordnung zur Speicherung von Energie**
Method and assembly for storing energy
Procédé et agencement pour l'accumulation d'énergie

(30) Priorität: 01.03.2012 DE 102012101701; 14.05.2012 DE 102012104185; 22.05.2012 DE 102012104416
(43) Veröffentlichungstag der Anmeldung: 04.09.2013
(73) Patentinhaber: Institut Für Luft- Und Kältetechnik Gemeinnützige GmbH, 01309 Dresden (DE)
(72) Erfinder: Arndt, Julia, Dr., 01099 Dresden (DE); Großmann, Björn, 01189 Dresden (DE); Kaiser, Gunter, Dr., 01237 Dresden (DE); Klier, Jürgen, Dr., 01277 Dresden (DE); Kuhn, Moritz, 01309 Dresden (DE); Schroeder, Gunar, 01217 Dresden (DE); Zerweck-Trogisch, Ulrich, Dr., 01309 Dresden (DE)
(74) Vertreter: Kaufmann, Sigfrid

(56) Entgegenhaltungen:
- EP-A1- 0 003 264
- DE-A1- 19 527 882
- DE-U1-202005 003 611
- CHINO ET AL: "Evaluation of Energy Storage Method Using Liquid Air", HEAT TRANSFER - ASIAN RESEARCH, JOHN WILEY & SONS, INC, UNITED STATES, Bd. 29, Nr. 8, 1. Juli 2000 (2000-07-01), Seiten 347-357, XP009160219, ISSN: 1099-2871, DOI: 10.1002/1523-1496(200007)29:5<347::AID-HTJ 1>3.0.CO;2-A [gefunden am 2000-06-15]

## Beschreibung

Die Erfindung betrifft ein Verfahren und eine Anordnung zur Speicherung von Energie in Form von flüssiger Luft, mit der vorzugsweise elektrische Energie während Schwachlastzeiten eines Stromnetzes gespeichert und in Spitzenlastzeiten wieder entnommen werden kann.

Da in vielen Ländern bei der Stromerzeugung der Anteil des aus Solarenergie und Windkraft gewonnenen Stroms ständig zunimmt, gewinnt die Speicherung von elektrischer Energie immer mehr an Bedeutung. Denn während mit Wasserkraftwerken (in Verbindung mit Stauseen) elektrische Energie weitgehend bedarfsgerecht erzeugt werden kann und mit Großkraftwerken wie Kohle- oder Kernkraftwerken zumindest konstante Leistungen erzeugt werden können, erzeugen zentrale Kraftwerke oder Schwarmkraftwerke, die Wind- oder Sonnenenergie nutzen, elektrischen Strom völlig unabhängig vom Strombedarf. Solarstrom wird regelmäßig gegenläufig zum Strombedarf erzeugt.

Aus dem Stand der Technik bekannte Verfahren/Anordnungen zur Energiespeicherung, wie Pumpspeicherkraftwerke, Druckluftspeicher und elektrochemische Speicher haben spezifische Nachteile.

So können mit Pumpspeicherkraftwerken zwar relativ hohe Wirkungsgrade von bis zu 80 % erreicht werden, sie können jedoch nur an wenigen geeigneten Stellen errichtet werden, wobei ihre Größe weitgehend von den örtlichen Gegebenheiten bestimmt wird (nicht skalierbar).

Mit elektrochemischen Speichern (Batterien) sind sehr hohe Wirkungsgrade von bis zu 90 % erzielbar, sie sind jedoch bezogen auf ihre Speicherkapazität sehr kostenintensiv und die bislang erreichbare Betriebszyklenzahl ist relativ gering.

Aus dem Stand der Technik sind auch Lösungen bekannt, bei denen elektrische Energie in Form von flüssiger Luft gespeichert wird.

So werden in DE 31 39 567 A1, US 6,920,759 B2 und WO 2007/096656 A1 Verfahren bzw. Anordnungen beschrieben, mit denen elektrische Energie gespeichert werden kann, indem Luft, z. B. mittels des Linde-Verfahrens, verflüssigt und in Kryotanks gelagert wird.

Mit den Verfahren nach DE 31 39 567 A1 können jedoch lediglich geringe Gesamtwirkungsgrade von ca. 20 % erreicht werden. Die in US 6,920,759 B2 und WO 2007/096656 A1 beschriebenen Systeme nutzen Kälteenergiespeicher, die den Nachteil haben, dass um hohe Wirkungsgrade zu erreichen, sehr große Mengen (Massen) an Speichermaterial eingesetzt werden müssen; effiziente Anlagen mit Kälteenergiespeichern sind folglich vergleichsweise kostenintensiv.

Gemäß DE 195 27 882 A1 sind mehrere Ausführungsformen von Kühlsystemen bzw. Systemen, welche mit flüssiger Luft arbeiten, beschrieben: gemäß einer ersten Ausführungsform wird Pentan zur Kompressorkühlung und diese Wärme zur Stromerzeugung, also zur Abwärmenutzung, eingesetzt wird. Gemäß einer zweiten Ausführungsform wird die flüssige Luft zum Antrieb von Fahrzeugen und nicht zur Verbesserung des Speicherwirkungsgrades genutzt wird. Gemäß einer weiteren Ausgestaltung wird die bei der Entspannung der Luft frei werdende Energie zum Antrieb einer Klimaanlage genutzt. Und in einer alternativen Ausführungsform wird das prinzipielle Speicherverfahren, welches als Stand der Technik angesehen werden kann, beschrieben.

Die wissenschaftliche Schrift CHINO ET AL: "Evaluation of Energy Storage Method Using Liquid Air" beschreibt das bereits bekannte Speicherverfahren mit Hilfe flüssiger Luft. Die Verflüssigung erfolgt dabei ebenfalls nach dem Claude-Verfahren. Es wird lediglich angegeben, dass bei der Energieerzeugung noch Erdgas (LNG) verbrannt wird, welches dazu dient, die für hohe Prozesswirkungsgrade notwendigen Eintrittstemperaturen zu erreichen.

Der Erfindung liegt die Aufgabe zugrunde, ein Verfahren zu finden, mit dem vergleichsweise kostengünstig Energie gespeichert und wieder entnommen werden kann, wobei eine sehr hohe Anzahl von Betriebszyklen erreichbar sein soll. Mit dem Verfahren sollen Gesamtwirkungsgrade von 50 % oder mehr möglich sein. Das Verfahren soll unabhängig von den geographischen Gegebenheiten am Einsatzort durchführbar sein. Die Anlage soll in einem relativ einfachen, modularen Aufbau aus nach dem Stand der Technik verfügbaren Einzelkomponenten realisierbar sein.

Die Aufgabe der Erfindung wird durch die Merkmale der Ansprüche 1 und 8 gelöst. Weitere vorteilhafte Ausführungen der Erfindung ergeben sich aus den Ansprüchen 2 bis 7 und 9.

Das erfindungsgemäße Verfahren zur Speicherung von Energie unterteilt sich in zwei Phasen (Schritte). In der ersten Phase wird im Überschuss verfügbare Energie in eine speicherbare Form überführt und gespeichert (Speicherung). In der zweiten Phase wird, wenn zusätzliche Energie benötigt wird, die gespeicherte Energie wieder entnommen (Entnahme).

Zur Speicherung von Energie, vorzugsweise elektrischer Energie, wird am Eingang (Saugseite) eines ein- oder mehrstufigen Verdichters Luft angesaugt und der Druck der Luft auf einen gegenüber dem Umgebungsdruck erhöhten Wert angehoben, die Luft mittels einer isenthalpen Entspannung verflüssigt und schließlich einem thermisch isolierten Speichertank zugeführt. Die dem Verdichter zugeführte Energie wird also in eine speicherbare Form, nämlich flüssige Luft, die sich unkompliziert in einem Kryotank speichern lässt, überführt.

Hinter der letzten Stufe des Verdichters (entsprechend beim einstufigen Verdichter ausschließlich hinter dem Verdichter) wird die auf Enddruck komprimierte Luft durch Kaltdampf gekühlt. Hierzu wird jeweils eine Seite eines Gegenstromwärmeübertragers in die Leitung, die der Rückführung des bei der Verflüssigung der Luft gebildeten Kaltdampfs (zur Saugseite des Verdichters) dient, eingebracht, und die andere Seite des betreffenden Gegenstromwärmeübertragers (fluidisch) hinter die letzte Stufe des Verdichters geschaltet.

Zum Verflüssigen des Energiespeichermediums wird das Linde-Claude-Verfahren verwendet, indem die verdichtete Luft nach Durchlaufen des Verdichters in zwei Teilströme aufgeteilt wird, und der zweite Massestrom über eine Verflüssigungs-Entspannungsturbine (Expander) geleitet wird. Der erste Massestrom wird mittels eines Claude-Wärmeübertragers (üblicherweise ein Gegenstromwärmeübertrager) durch den aus der Verflüssigungs-Entspannungsturbine austretenden zweiten Massestrom gekühlt. Die in der Verflüssigungs-Entspannungsturbine gewonnene Energie wird dem Verdichter zugeführt, z. B. indem die Verflüssiger-Entspannungsturbine über ein Getriebe an den Verdichter gekoppelt wird.

Vorzugsweise wird zur Verflüssigung der Luft ein mehrstufiger Verdichter eingesetzt und hinter jeder Stufe des Verdichters (mit jeweils einem Zwischenkühler) eine Wärmeübertragung zwischen der verdichteten Luft und der Umgebung vorgenommen.

Zur Energieentnahme, z. B. in Starklastzeiten eines Stromnetzes, wird die gespeicherte flüssige Luft in einen kontinuierlichen Massestrom mit einigen 100 bar Druck und einer möglichst hohen Temperatur umgewandelt, und zum Antrieb einer Expansionsturbine (Hauptturbine) genutzt, an die z. B. ein Stromgenerator gekoppelt ist.

Hierzu wird flüssige Luft aus dem Speichertank entnommen und der Druck der Luft mittels einer Pumpe und/oder mittels thermischer Verdichtung auf einen Druck von einigen 100 bar, vorzugsweise 200 bar, erhöht. Die Druckerhöhung kann zwar prinzipiell mechanisch, z. B. mittels einer Kolbenpumpe, erfolgen, die hierzu benötigte (elektrische) Energie führt jedoch zu einer Verringerung des Gesamtwirkungsgrads des Verfahrens. Bevorzugt wird deshalb der Druck der Luft ausschließlich thermisch erhöht, indem die Temperatur der Luft in einem abgeschlossenen Gefäß so lange erhöht wird, bis sie den erforderlichen Prozessdruck erreicht hat. Anschließend wird die Temperatur der Luft auf Umgebungstemperatur, oder falls eine Abwärmequelle zur Verfügung steht, auf das Temperaturniveau der Abwärmequelle gebracht.

Zur Temperaturerhöhung kann ein Wärmeübertrager, z. B. ein Rohrbündelwärmeübertrager, dessen eine Seite bei der Energieentnahme mit der entnommenen Luft und dessen andere Seite mit dem Temperaturniveau der Umgebung (oder einer Abwärmequelle) in Verbindung steht, eingesetzt werden. Durch die Nutzung einer Abwärmequelle wird, da die Luft nach der Entnahme aus dem Speichertank auf eine höhere Temperatur als die Umgebungstemperatur erwärmt wird, die aus der flüssigen Luft zurückgewonnene, spezifische Energiemenge erhöht.

Nach Maßgabe der Erfindung wird der Wirkungsgrad des gesamten Prozesses (bzw. einer nach dem erfindungsgemäßen Verfahren arbeitenden Anlage) auf bis zu 50% gesteigert, indem bei der Energieentnahme, zusätzlich zur üblichen Nutzung der flüssigen Luft durch die Hauptturbine, das (tiefe) Temperaturniveau der flüssigen Luft zur Kondensation eines Kältemittels (dessen Siedepunkt üblicherweise weit unter dem von Wasser liegt) auf der untersten Stufe eines ein- oder mehrstufigen Rankine-Prozesses (Dampfturbinen-Prozess) verwendet wird. In den Stufen bzw. der einen Stufe der Rankine-Maschine werden üblicherweise tiefsiedende Stoffe, wie z. B. Stickstoff, reine oder voll- oder teilhalogenierte Kohlenwasserstoffe, wie z. B. R134a, R600a, oder natürliche Kältemittel, wie z. B. Wasser, Kohlendioxid, oder Gemische aus den vorgenannten Stoffen eingesetzt. Werden organische Kältemittel eingesetzt handelt es sich bei dem Rankine-Prozess um einen sog. ORC-Prozess (Organic Rankine Cycle).

Wird das Verfahren zur Speicherung von elektrischer Energie genutzt, dann treiben die einzelnen Stufen der Rankine-Maschine über Turbinen Stromgeneratoren an. Die von den Stromgeneratoren erzeugte elektrische Energie wird, zusätzlich zu der vom Stromgenerator der Hauptturbine erzeugten elektrischen Energie, in das zu versorgende Stromnetz eingespeist.

Die Anordnung zur Durchführung des Verfahrens umfasst einen ein- oder mehrstufigen Verdichter, eine Verflüssigungs-Entspannungsturbine, durch die ein zweiter Massestrom der aus der letzten Stufe des Verdichters austretenden Luft geleitet wird; mindestens einen Gegenstromwärmeübertrager, der zum Wärmetausch zwischen dem aus der Verflüssigungs-Entspannungsturbine austretenden zweiten Massestrom und dem ersten Massestrom dient, ein Entspannungsventil, über das der erste Massestrom isenthalp auf einen Verflüssigungsdruck entspannt wird, einen Phasentrenner, in dem die verflüssigte Luft vom gasförmigen Anteil (Kaltdampf) getrennt wird, einen thermisch isolierten Speichertank, der zum Lagern der verflüssigten Luft dient, eine Regasifizierungseinheit, die dazu eingerichtet ist, den Druck in aus dem Speichertank entnommener flüssiger Luft zu erhöhen und die Temperatur der Luft auf zumindest Umgebungstemperatur zu bringen, und eine Turbine, die mittels der in der Regasifizierungseinheit erzeugten Druckluft antreibbar ist. An jede Verdichterstufe schließt sich ein Zwischenkühler an, in dem die verdichtete Luft nach der Kompression auf nahezu Umgebungstemperatur abgekühlt wird.

Nach Maßgabe der Erfindung weist die Anordnung zudem eine ein- oder mehrstufige Rankine-Maschine auf, die zur Steigerung des Gesamtwirkungsgrads des Speicher- und Entnahmeprozesses dient.

Die unterste Stufe der Rankine-Maschine, also diejenige Stufe, die auf dem tiefsten Temperaturwert liegt, ist über einen Gegenstromwärmeübertrager (Kondensator) thermisch an das Temperaturniveau der flüssigen Luft angekoppelt (bei der Entnahme der Luft, sobald also flüssige Luft aus dem Speichertank strömt), d. h., in der untersten Stufe wird die bei der Verdampfung und Erwärmung des Prozessmediums Luft freigesetzte Kälte zur Kondensation eines Kältemittels, z. B. Stickstoff, genutzt. Die eine Seite des Gegenstromwärmeübertragers ist zwischen den Ausgang des Speichertanks und den Eingang der Hauptturbine geschaltet und seine andere Seite wird vom in der untersten Stufe der Rankine-Turbine eingesetzten Kältemittel durchströmt.

Jede Stufe der Rankine-Maschine (ORC-Maschine) umfasst einen Regenerator, einen Kondensator, eine Kältemittelpumpe, einen Verdampfer und eine Turbine (mit angeschlossenem Generator).

Die Erfindung wird nachfolgend anhand eines Ausführungsbeispiels näher erläutert; hierzu zeigen:
- Fig. 1:: Das Schaltschema einer Anlage zur Energiespeicherung mittels verflüssigter Luft,
- Fig. 2:: das Druck-Enthalpie-Diagramm des Luft-Verflüssigungsprozesses,
- Fig. 3:: eine Auflistung der thermodynamischen Zustände der Luft während des Verflüssigungsprozesses,
- Fig. 4:: das Temperatur-Enthalpie-Diagramm der Regasifizierung.

Die in Fig. 1 dargestellte Anlage zur Luftverflüssigung nach dem Linde-Claude-Prozess besteht aus einem dreistufigen Verdichter 1, der als Schraubenkompressor ausgeführt ist und einen isentropen Kompressionswirkungsgrad von ca. 90 % aufweist, einem ersten 2 (Gegenstromwärmeübertrager) und einem zweiten Wärmeübertrager 3 (Claude-Wärmeübertrager), einem einstufigen Turboexpander 4 (Verflüssigungs-Expansionsturbine), der eine isentrope Expansionseffizienz von 90 % aufweist, einem Joule-Thompson-Drosselventil 5 (Entspannungsventil), einem Phasentrenner 6 und einem wärmeisolierten Speichertank 7, der geringe thermische Verluste sicherstellt.

In Fig. 2 ist jeweils die Lage der zu speichernden Luft im Druck-Enthalpie-Diagramm an den in der Fig. 1 eingetragenen Stellen (Punkten) A-I (die Punkte A-I betreffen ausschließlich die Speicherung) dargestellt; in Fig. 3 sind tabellarisch die thermodynamischen Zustände der Luft an den Punkten A-I aufgelistet.

Zur Verflüssigung der Luft (Energiespeicherung) wird am Eingang 1.1 des Verdichters 1 getrocknete und gereinigte Luft aus der Umgebung sowie aus dem Prozess zurückgeführte Luft (Kaltdampf) angesaugt (Punkt A), der Druck der Luft auf einen Enddruck von ca. 8 bar erhöht und die verdichtete Luft über einen Ausgang 1.2 (Punkt B) durch einen Gegenstromwärmeübertrager 2 geleitet, in dem sie mit dem Kaltdampf auf eine Temperatur von ca. 143 K (Punkt C) abgekühlt wird. Der Verdichter 1 verfügt über eine Zwischenkühlung, d. h. hinter jeder Stufe wird die verdichtete Luft durch jeweils einen Wärmeübertrager (nicht dargestellt) auf nahezu Umgebungstemperatur abgekühlt (Punkte A bis B).

Nach Durchlaufen des Gegenstromwärmeübertragers 2 wird die Luft in einen ersten und einen zweiten Massestrom aufgeteilt (der erste Massestrom soll mit Hilfe des zweiten Massestroms gekühlt werden). Der zweite Massestrom wird in den Eingang 4.1 der Verflüssigungs-Entspannungsturbine 4 (Expander) geleitet.

Der aus dem Phasentrenner 6 austretende gasförmige Restanteil der Luft (Punkt E(g)) und der aus der Verflüssiger-Entspannungsturbine 4 austretende zweite Massestrom (Punkt I) werden gemischt (Kaltdampf, Punkt F), und, wie oben beschrieben, zur Abkühlung der verdichteten Luft in den Wärmeübertragern 2, 3 eingesetzt, um im Punkt D eine möglichst tiefe Temperatur zu erreichen.

Zur Kühlung im Punkt D wird der erste Massestrom durch die eine Seite und der Kaltdampf durch die andere Seite des Claude-Wärmeübertragers 3 geleitet, wodurch die Temperatur der Luft des ersten Massestroms so weit abgesenkt wird, dass die Luft zuerst vollständig verflüssigt und anschließend unterkühlt wird (Punkt D).

Anschließend wird der erste Massestrom über das Entspannungsventil 5 isenthalp entspannt. Die Luft kühlt sich weiter ab (Joule-Thomson-Effekt) und ein großer Teil der Luft bleibt (trotz des geringeren Drucks) flüssig, ein Restanteil wird gasförmig (Punkt E(g)).

In einem Phasentrenner 6 wird die flüssige Luft von dem gasförmigen Restanteil getrennt und in den thermisch isolierten Speichertank 7 geleitet, wo sie bei Umgebungsdruck (drucklose Speicherung) und einer Temperatur von ca. 80 K gelagert wird (Punkt E(f)). Die mögliche Speicherdauer wird nahezu ausschließlich durch die thermischen Verluste des Speichertanks bestimmt.

Der zweite Massestrom wird nicht verflüssigt, sondern mittels der Verflüssigungs-Entspannungsturbine 4 polytrop vom Punkt C auf den Punkt I entspannt. Bei der Entspannung verrichtet der zweite Massestrom mechanische Arbeit, die, da die Wellen der Verflüssigungs-Entspannungsturbine 4 und des Verdichters 1 mittels eines Getriebes (nicht dargestellt) mechanisch aneinander gekoppelt sind, dem Verdichtungsprozess zugeführt wird.

Zur Energieentnahme wird flüssige Luft aus dem Speichertank 7 entnommen, ihr Druck zunächst in einem abgeschlossenen Bereich (nicht dargestellt) ausschließlich durch Wärmezufuhr auf 200 bar erhöht und die so erzeugte Druckluft anschließend auf Umgebungstemperatur (ca. 300 K) oder ggf. auf die Temperatur einer Abwärmequelle (Erhöhung des Gesamtwirkungsgrades) gebracht, indem die Luft im Gegenstromprinzip über die eine Seite eines ersten Rankine-Wärmetauschers 8 einer zweistufigen Rankine-Maschine 9 geleitet wird, deren erste/unterste Stufe 10 mit Stickstoff (als Kältemittel) und deren zweite Stufe 11 mit einem bei niedrigen Temperaturen siedenden Kältemittel betrieben werden. Der erste Rankine-Wärmetauscher 8 steht mit dem Stickstoff der ersten Stufe 10 der Rankine-Maschine 9, die auf dem niedrigsten Temperaturniveau betrieben wird, in Verbindung.

Die Druckluft wird in eine Hauptturbine 12 mit angeschlossenem Stromgenerator 13 von 200 bar auf 1 bar entspannt. Um die Effizienz des Entspannungsprozesses zu steigern, ist der Turboexpander sechsstufig ausgeführt und nach jeder Expansionsstufe mit einer Zwischenerhitzung (nicht dargestellt) ausgestattet. Bei sechsstufiger Ausführung des Turboexpanders ist sichergestellt, dass die Temperatur der entspannten Luft nicht kleiner als 230 K wird. Fig. 4 zeigt das zugehörige Temperatur-Entropie-Diagramm (Energieentnahme/Regasifizierung).

Die beiden Stufen 10, 11 der Rankine-Maschine 9 nutzen jeweils zwei Wärmetauscher 8, 15, 16, wobei jeweils einer der Wärmetauscher zur Ankopplung an ein tieferes Temperaturniveau und der andere Wärmetauscher zur Ankopplung an ein höheres Temperaturniveau dient. So dient der zweite Rankine-Wärmetauscher 16 zur Ankopplung der beiden Stufen 10, 11 der Rankine-Maschine 9 aneinander, da das hohe Temperaturniveau der ersten Stufe 10 etwa dem niedrigen Temperaturniveau der zweiten Stufe 11 entspricht. Der dritte Rankine-Wärmetauscher 15 steht mit dem Umgebungstemperaturniveau in Verbindung, welches dem hohen Temperaturniveau der zweiten Stufe 11 entspricht. Denkbar ist auch die Kaskadierung von mehr als zwei Stufen.

Die Stufen der Rankine-Maschine sind jeweils geschlossen ausgeführt, d. h., der Ausgang des Wärmetauschers auf dem höheren Temperaturniveau ist mit dem Eingang des Wärmetauschers auf dem niedrigeren Temperaturniveau jeweils über eine Entspannungsturbine 14, an der Entspannungsarbeit verrichtet wird, verbunden. Der Ausgang des Wärmetauschers auf dem niedrigen Temperaturniveau ist jeweils mit dem Eingang 17.1 einer Kondensatspumpe 17, die zum Zurückfördern des Kältemittels dient, und der Eingang des Wärmetauschers mit dem höheren Temperaturniveau mit dem Ausgang 17.2 der Kondensatspumpe 17 verbunden.

Die Entspannungsturbinen 14 sind jeweils mechanisch an elektrische Generatoren 18 gekoppelt. Bei der Energieentnahme wird sowohl die elektrische Energie der von der Rankine-Maschine betriebenen Generatoren 18 als auch vom von der Hauptturbine 12 angetriebenen Generator 13 in das zu versorgende Stromnetz zurückgespeist.

### Liste der verwendeten Bezugszeichen

- 1: Verdichter
- 1.1: Eingang des Verdichters
- 1.2: Ausgang des Verdichters
- 2: Gegenstromwärmeübertrager
- 3: Claude-Wärmeübertrager
- 4: Verflüssigungs-Entspannungsturbine/Turboexpander
- 4.1: Eingang der Verflüssigungs-Entspannungsturbine
- 4.2: Ausgang der Verflüssigungs-Entspannungsturbine
- 5: Entspannungsventil/Joule-Thompson-Drosselventil
- 6: Phasentrenner
- 7: Speichertank
- 8: Erster Rankine-Wärmetauscher
- 9: Rankine-Maschine
- 10: Erste Stufe der Rankine-Maschine
- 11: Zweite Stufe der Rankine-Maschine
- 12: Hauptturbine
- 13: Stromgenerator der Hauptturbine
- 14: Entspannungsturbine
- 15: Dritter Rankine-Wärmetauscher
- 16: Zweiter Rankine-Wärmetauscher
- 17: Kondensatspumpe
- 17.1: Eingang der Kondensatspumpe
- 17.2: Ausgang der Kondensatspumpe
- 18: Stromgenerator der Rankine-Maschine

## Patentansprüche

1. Verfahren zum Speichern von Energie, umfassend
- einen Schritt zur Speicherung der Energie, indem am Eingang (1.1) eines ein- oder mehrstufigen Verdichters (1) Luft angesaugt, ihr Druck auf einen gegenüber Umgebungsdruck erhöhten Wert angehoben, die Luft durch eine isenthalpe Entspannung verflüssigt und einem thermisch isolierten Speichertank (7) zugeführt wird, wobei der beim Luftverflüssigungsvorgang entstehende Kaltdampf der Luft über mindestens einen Gegenstromwärmeübertrager (2), der hinter der mindestens einen Stufe des Verdichters (1) einen Wärmeaustausch der verdichteten Luft mit dem Kaltdampf ermöglicht, zum Eingang (1.1) des Verdichters (1) zurückgeführt wird, wobei die verdichtete Luft nach dem Gegenstromwärmeübertrager (2) in zwei Teilströme aufgeteilt wird, und der zweite Massestrom über eine Verflüssigungs-Entspannungsturbine (4) geleitet wird, und die in der Verflüssigungs-Entspannungsturbine (4) gewonnene Energie dem Verdichter (1) zugeführt wird, wobei der erste Massestrom mittels eines Claude-Wärmeübertragers (3) durch den aus der Verflüssigungs-Entspannungsturbine (4) austretenden zweiten Massestrom und den sonstigen beim Luftverflüssigungsvorgang entstehenden Kaltdampf gekühlt wird,
- und einen Schritt zur Entnahme der Energie, in dem die flüssige Luft aus dem Speichertank (7) entnommen und regasifiziert wird, indem der Druck der Luft mittels einer Pumpe und/oder mittels thermischer Verdichtung erhöht und anschließend die Temperatur der Luft auf mindestens Umgebungstemperatur angehoben wird, wobei mit der so erzeugten Druckluft eine Hauptturbine (12) angetrieben wird, **dadurch gekennzeichnet, dass** zusätzlich das Temperaturniveau der aus dem Speichertank entnommenen flüssigen Luft zur Kondensation eines bei niedrigen Temperaturen siedenden Kältemittels auf der untersten Stufe eines ein- oder mehrstufigen Rankine-Prozesses genutzt wird, wobei die im Rankine-Prozess erzeugte Energie mit der in der Hauptturbine (12) erzeugten Energie zusammengeführt wird.

2. Verfahren nach Anspruch 1, **dadurch gekennzeichnet, dass** das auf der untersten Stufe des ein- oder mehrstufigen Rankine-Prozesses genutzte Kältemittel einen Siedepunkt aufweist, der unter dem von Wasser liegt.

3. Verfahren nach einem der Ansprüche 1 und 2, **dadurch gekennzeichnet, dass** in der untersten Stufe des Rankine-Prozesses Stickstoff als Kältemittel eingesetzt wird.

4. Verfahren nach einem der Ansprüche 1 bis 3, **dadurch gekennzeichnet, dass** als Kältemittel im ein- oder mehrstufigen Rankine-Prozess Stickstoff, reine oder voll- oder teilhalogenierte Kohlenwasserstoffe, natürliche Kältemittel und/oder Gemische aus diesen Stoffen eingesetzt werden.

5. Verfahren nach einem der Ansprüche 1 bis 4, **dadurch gekennzeichnet, dass** als ein- oder mehrstufiger Rankine-Prozess ein ORC-Prozess eingesetzt wird.

6. Verfahren nach einem der Ansprüche 1 bis 5, **dadurch gekennzeichnet, dass** zur Verflüssigung der Luft ein mehrstufiger Verdichter eingesetzt wird, wobei zur Kühlung der verdichteten Luft hinter jeder Stufe des Verdichters ein Wärmetausch zwischen der verdichteten Luft und der Umgebung vorgenommen wird.

7. Verfahren nach einem der Ansprüche 1 bis 6, **dadurch gekennzeichnet, dass** im Schritt der Entnahme der Energie die Luft durch Nutzung einer Abwärmequelle auf eine höhere Temperatur als die Umgebungstemperatur erwärmt wird.

8. Anordnung zur Durchführung des Verfahrens nach Anspruch 1 mit einem ein- oder mehrstufigen Verdichter mit Zwischenkühlung (1), wobei sich an die letzte Verdichterstufe ein Gegenstromwärmeübertrager (2) anschließt, dessen eine Seite von der verdichteten Luft und dessen andere Seite von Kaltdampf durchströmbar ist; eine Verflüssigungs-Entspannungsturbine (4), durch die ein zweiter Massestrom der aus dem Gegenstromwärmeübertrager (2) austretenden Luft leitbar ist; einen Claude-Wärmeübertrager (3), der zum Wärmetausch zwischen dem aus der Verflüssigungs-Entspannungsturbine (4) austretenden zweiten Massestrom sowie sonstigem beim Luftverflüssigungsvorgang entstehendem Kaltdampf und einem ersten Massestrom dient; ein Entspannungsventil (5), über das der erste Massestrom isenthalp auf einen Verflüssigungsdruck entspannbar ist; einen Phasentrenner (6), in dem die verflüssigte von der gasförmigen Luft trennbar ist; einen thermisch isolierten Speichertank (7), der zum Lagern der verflüssigtem Luft dient; eine Regasifizierungseinheit, die dazu eingerichtet ist, den Druck in aus dem Speichertank (7) entnommener, flüssiger Luft zu erhöhen und die Temperatur der Luft auf zumindest Umgebungstemperatur zu bringen; eine Hauptturbine (12), die mittels der in der Regasifizierungseinheit erzeugten Druckluft antreibbar ist, wobei die Anordnung eine ein- oder mehrstufige Rankine-Maschine (9) umfasst, die zur Durchführung des Rankine-Prozesses dient, wobei die unterste Stufe der Rankine-Maschine (9) mittels eines Gegenstromwärmeübertragers, dessen eine Seite zwischen den Ausgang des Speichertanks und den Eingang der Hauptturbine (9) geschaltet und dessen andere Seite vom in der Rankine-Maschine eingesetzten Kältemittel durchströmbar ist, thermisch an die Regasifizierungseinheit gekoppelt ist.

9. Anordnung nach Anspruch 8, **dadurch gekennzeichnet, dass** der Verdichter (1) elektrisch angetrieben und sowohl die Hauptturbine (12) als auch die Rankine-Turbine (14) jeweils an einen elektrischen Generator (13, 18) angekoppelt ist, wodurch die Anordnung zur Speicherung von elektrischer Energie geeignet ist.

## Claims

1. An energy storage process comprising
- an energy storage step wherein air is sucked in at the inlet (1.1) of a one-or more-stage compressor (1), its pressure is increased to a value higher than ambient pressure, the air is liquefied by isenthalpic expansion and fed into a thermally insulated storage tank (7), the cold air vapor produced during the air liquefaction process being fed back to the inlet (1.1) of the compressor (1) through at least one counterflow heat exchanger (2) that allows heat exchange of the compressed air with the cold vapor behind the at least one stage of the compressor (1), the compressed air being divided into two partial flows after the counterflow heat exchanger (2), and the second mass flow being routed through a liquefaction-expansion turbine (4), and the energy obtained in the liquefaction-expansion turbine (4) being fed to the compressor (1), the first mass flow being cooled by means of a Claude heat exchanger (3) by the second mass flow exiting from the liquefaction-expansion turbine (4) and the other cold vapor produced during the air liquefaction process,
- and an energy removal step, in which the liquid air is removed from the storage tank (7) and regasified, wherein the air pressure is increased by means of a pump and/or by means of thermal compression and then the air temperature is increased to at least the ambient temperature, the compressed air produced in this way driving a main turbine (12), **characterized in that** the temperature level of the liquid air removed from the storage tank is additionally used to condense a low-boiling coolant at the lowest stage of a one- or more-stage Rankine cycle process, the energy produced in the Rankine cycle process being brought together with the energy produced in the main turbine (12).

2. The process described in claim 1, **characterized in that** the coolant used at the lowest stage of the one- or more-stage Rankine cycle process has a boiling point below that of water.

3. The process described in one of claims 1 and 2, **characterized in that** at the lowest stage of the Rankine cycle process nitrogen is used as the coolant.

4. The process described in one of claims 1 through 3, **characterized in that** nitrogen, pure hydrocarbons or fully halogenated or partially halogenated hydrocarbons, natural coolants, and/or mixtures of these substances are used as the coolant in the one- or more-stage Rankine cycle process.

5. The process described in one of claims 1 through 4, **characterized in that** an organic Rankine cycle process is used as the one- or more-stage Rankine cycle process.

6. The process described in one of claims 1 through 5, **characterized in that** a multiple-stage compressor is used for liquefaction of the air, wherein heat exchange between the compressed air and the environment is carried out behind every stage of the compressor to cool the compressed air.

7. The process described in one of claims 1 through 6, **characterized in that** in the energy removal step the air is heated to a temperature higher than the ambient temperature using a waste heat source.

8. An arrangement for performing the process described in claim 1 with a one- or more-stage compressor with intercooling (1), the last compressor stage being followed by a counterflow heat exchanger (2), whose one side can have the compressed air flowing through it and whose other side can have cold vapor flowing through it; a liquefaction-expansion turbine (4), which can have a second mass flow of the air exiting from the counterflow heat exchanger (2) routed through it; a Claude heat exchanger (3) that serves for heat exchange between the second mass flow exiting from the liquefaction-expansion turbine (4) and other cold vapor produced during the air liquefaction process and a first mass flow; an expansion valve (5), through which the first mass flow can undergo isenthalpic expansion at a liquefaction pressure; a phase separator (6), in which the liquefied air can be separated from the gaseous air; a thermally insulated storage tank (7) that serves to store the liquefied air; a regasification unit that is set up to increase the pressure in liquid air removed from the storage tank (7) and to bring the air temperature to at least the ambient temperature; a main turbine (12) that can be driven by the compressed air produced in the regasification unit, the arrangement comprising a one or more-stage Rankine machine (9) that serves to perform the Rankine cycle process, the lowest stage of the Rankine machine (9) being thermally coupled to the regasification unit by means of a counterflow heat exchanger, whose one side is connected between the outlet of the storage tank and the inlet of the main turbine (9) and whose other side can have the coolant used in the Rankine machine flowing through it.

9. The arrangement described in claim 8, **characterized in that** the compressor (1) is electrically driven and both the main turbine (12) and the Rankine turbine (14) are each coupled to an electric generator (13, 18), making the arrangement suitable for the storage of electrical energy.

## Revendications

1. Procédé pour l'accumulation d'énergie, comprenant
- une étape destinée à l'accumulation de l'énergie, par le fait qu'à l'entrée (1.1) d'un compresseur (1) à un ou plusieurs étages, de l'air est aspiré, sa pression est portée à une valeur plus élevée que la pression environnante, l'air est liquéfié par une détente isenthalpique et est mené dans un réservoir de stockage (7) isolé thermiquement, où la vapeur froide d'air générée lors du processus de liquéfaction de l'air est recyclée vers l'entrée (1.1) du compresseur (1) par l'intermédiaire d'au moins un échangeur de chaleur à contre courant (2), derrière l'au moins un étage du compresseur (1), qui permet un échange de chaleur de l'air en surpression avec la vapeur froide, où l'air en surpression est divisé en deux flux partiels après l'échangeur de chaleur à contre-courant (2), et le deuxième flux massique est mené à travers une turbine de détente et de liquéfaction (4) et l'énergie gagnée dans la turbine de détente et de liquéfaction (4) est menée vers le compresseur (1), où le premier flux massique est refroidi au moyen d'un échangeur de chaleur de Claude (3) par le deuxième flux massique sortant de la turbine de détente et de liquéfaction (4) et la vapeur froide restante générée lors du processus de liquéfaction de l'air est refroidie,
- et une étape destinée à la récupération de l'énergie, par le fait que l'air liquide est prélevé du réservoir de stockage (7) et est regazéifié, par le fait que la pression de l'air est augmentée au moyen d'une pompe et/ou au moyen d'une compression thermique, et ensuite, la température de l'air est élevée jusqu'à au moins la température ambiante, où une turbine principale (12) est entraînée par l'air sous pression ainsi généré, **caractérisé en ce qu'**en outre le niveau de la température de l'air liquide prélevé du réservoir de stockage est utilisé pour la condensation d'un produit de refroidissement entrant en ébullition à des températures basses sur l'étage le plus bas d'un processus de Rankine à un ou plusieurs étages, où l'énergie générée dans le processus de Rankine est rassemblée avec l'énergie générée dans la turbine principale (12).

2. Procédé selon la revendication 1, **caractérisé en ce que** le produit de refroidissement utilisé à l'étage le plus bas du processus de Rankine à un ou plusieurs étages présente un point d'ébullition qui se site en dessous de celui de l'eau.

3. Procédé selon l'une des revendications 1 et 2, **caractérisé en ce que** de l'azote est employé en tant que produit de refroidissement dans l'étage le plus bas du processus de Rankine.

4. Procédé selon l'une des revendications 1 à 3, **caractérisé en ce qu'**en tant que produit de refroidissement dans le processus de Rankine à un ou plusieurs étages de l'azote, des hydrocarbures totalement ou partiellement halogénés purs, des produits de refroidissement naturels et/ou des mélanges de ces produits sont employés.

5. Procédé selon l'une des revendications 1 à 4, **caractérisé en ce qu'**un procédé à cycle organique de Rankine ORC est employé en tant que processus Rankine à un ou plusieurs étages.

6. Procédé selon l'une des revendications 1 à 5, **caractérisé en ce que**, pour la liquéfaction de l'air, un compresseur à plusieurs étages est employé, où, pour le refroidissement de l'air comprimé, après chaque étage du compresseur, un échange de chaleur entre l'air comprimé et l'environnement est réalisé pour le refroidissement de l'air comprimé.

7. Procédé selon l'une des revendications 1 à 6, **caractérisé en ce que**, dans l'étape de prélèvement de l'énergie, l'air est chauffé à une température plus élevée que la température de l'environnement par l'utilisation d'une source de récupération de la chaleur résiduelle.

8. Agencement pour le réalisation d'un procédé selon la revendication 1, avec un compresseur à un ou plusieurs étages avec un refroidissement intermédiaire (1), où un échangeur de chaleur à contre courant (2) est mis à contribution au niveau du dernier étage du compresseur, dont un côté peut être traversé par un flux d'air comprimé et dont l'autre côté peut être traversé par un flux de vapeur froide ; une turbine de détente et de liquéfaction (4) par laquelle un deuxième flux massique constitué par l'air sortant de l'échangeur de chaleur à contre courant (2) peut être mené ; un échangeur de chaleur de Claude (3), qui sert à l'échange de chaleur entre le flux massique sortant de la turbine de détente et de liquéfaction (4), ainsi qu'entre la vapeur froide générée par ailleurs lors du processus de liquéfaction de l'air, et un premier flux massique ; une soupape de détente (5), par l'intermédiaire de laquelle le premier flux massique peut être détendu de manière isenthalpique jusqu'à une pression de liquéfaction ; un séparateur de phases (6) dans lequel l'air liquéfié peut être séparé de l'air sous forme de gaz ; un réservoir de stockage (7) isolé thermiquement qui sert à stocker l'air liquéfié ; une unité de regazéification qui est installée pour augmenter la pression de l'air liquide prélevé à partir du réservoir de stockage (7) et à amener la température de l'air jusqu'à au moins la température de l'environnement ; une turbine principale (12) qui peut être entraînée par l'air sous pression généré dans l'unité de regazéification, où l'agencement comprend une machine de Rankine (9) à un ou plusieurs étages qui sert à la réalisation du processus de Rankine, où l'étage le plus bas de la machine de Rankine (9) est couplé thermiquement à l'unité de regazéification au moyen d'un échangeur de chaleur à contre courant dont un coté est branché entre la sortie du réservoir de stockage et l'entrée de la turbine principale (9) et dont l'autre côté peut être traversé par le flux du produit de refroidissement employé dans la machine de Rankine.

9. Agencement selon la revendication 8, **caractérisé en ce que** le compresseur (1) est entraîné électriquement et, à la fois la turbine principale (12) et la turbine de Rankine (14), sont chacune couplées à un générateur électrique (13, 18), grâce auquel l'agencement est approprié pour l'accumulation d'énergie électrique.
